# FASCICULE DE BREVET EUROPEEN

(11) **EP 0 216 719 B1**
(45) Date de publication et mention de la délivrance du brevet: **22.03.1989**
(21) Numéro de dépôt: 86440080.9
(22) Date de dépôt: 18.09.1986
(51) Int. Cl.: F21S 1/00

(54) **Luminaire, notamment halogène et très basse tension**
Leuchte, insbesondere Halogenlampe für sehr niedrige Spannung
Light fixture, particularly one with a very-low-voltage halogen lamp

(30) Priorité: 19.09.1985 FR 8514040
(43) Date de publication de la demande: 01.04.1987
(73) Titulaire: Gueriaux, Pierre, F-27120 Pacy sur Eure (FR)
(72) Inventeur: Gueriaux, Pierre, F-27120 Pacy sur Eure (FR)
(74) Mandataire: Nuss, Pierre

(56) Documents cités:
- FR-E- 36 540
- US-A- 3 934 135

## Description

La présente invention concerne le domaine des luminaires, notamment halogènes et très basse tension, et a pour objet un tel luminaire présentant des flasques latéraux débordants et interchangeables.

Actuellement, dans les luminaires existants, c'est le corps de l'appareil qui constitue l'élément essentiel générant le volume, l'esthétique, la forme et le profil du luminaire. Un tel luminaire est décrit dans FR-E 36 540 (Addition au FR-A 652 708).

Des accessoires sont parfois montés directement sur le corps, comme par exemple des réflecteurs ou des filtres, et présentent des fonctions essentiellement optiques, telles que fonctions réfléchissantes ou filtrantes. Mais c'est toujours le corps lui-même qui définit l'esthétique et la forme générale du luminaire, d'ailleurs souvent gâchée par le fait qu'apparaissent les moyens de fixation sur l'extérieur du corps lui-même. En outre, à chaque corps correspond un luminaire, et il est impossible de fabriquer un grand nombre de luminaires différents autour d'un même corps. De plus, cette forme ne peut plus, par la suite, être modifiée. Elle est définie une fois pour toutes, et ni le fabricant, ni l'utilisateur ne pourront, par la suite, ajouter des éléments décoratifs nouveaux. Enfin, la forme du luminaire pouvant être plus ou moins volumineuse, cela peut poser des problèmes de stockage.

La présente invention a pour but de pallier ces inconvénients.

Elle a, en effet, pour objet urr luminaire constitué par un support de volume réduit au minimum et formé d'ensembles de fixation fixes ou orientables et de pièces de câblage électrique, caractérisé en ce qu'il est, en outre, muni d'un élément supportant au moins deux flasques, débordants par rapport audit support et interchangeables avec ou sans l'élément.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels:
la figure 1 est une vue éclatée, en perspective, d'un premier mode de réalisation d'un étrier et d'un flasque conforme à l'invention;
la figure 2 est une vue en coupe du téton de fixation, et
la figure 3 est une vue de face d'un second mode de réalisation de flasques solidaires entre eux par un étrier.

Conformément à l'invention, le luminaire, constitué par un support de volume réduit au minimum et d'ensembles de fixation fixes ou orientables et de pièces de câblage électrique est, en outre, muni d'un élément 1 et d'au moins deux flasques 2 et 3 largement débordants par rapport au support et interchangeables avec ou sans l'élément 1. Cet élément 1 pourra être avantageusement sous la forme d'un étrier.

Selon un premier mode de réalisation de l'invention, les flasques 2 et 3 sont montés sur l'étrier 1 à l'aide de moyens de fixation sous forme d'un ou plusieurs trous situés chacun sur les parois latérales de l'étrier 1 et coopérant avec un ou plusieurs tétons solidaires des flasques 2 et 3.

Chaque flasque 2 ou 3 présente un téton de fixation 4 et un téton de positionnement 5, le premier 4 étant cylindrique et comportant une gorge 6 dans laquelle vient s'insérer un circlips 7 bloquant le téton 4 introduit dans le trou correspondant 8 situé sur chacune des deux parois latérales 10 et 11 de l'étrier 1, et le second 5 étant de forme quelconque et étant introduit dans le trou correspondant 9 également situé sur chacune des deux parois latérales 10 et 11 de l'étrier 1.

L'étrier 1 comporte donc deux trous 8 et 9, à travers lesquels pénètrent deux tétons 4 et 5 solidaires de chacun des flasques 2 ou 3. Le téton de fixation 4 maintient les flasques 2 et 3 contre l'étrier 1 grâce au circlips 7 glissant sur le flanc incliné de la gorge 6, tirant et serrant ainsi le flasque 2 ou 3, le téton de positionnement 5 quant à lui, empêchant le flasque 2 ou 3 de tourner autour de l'axe formé par le téton de fixation 4.

De la sorte, aucun moyen de fixation ne sera visible extérieurement.

Selon une variante du premier mode de réalisation, chaque flasque 2 ou 3 présente un téton de fixation 4 de forme cylindrique présentant un méplat ou tout autre profil évitant la rotation et comportant une gorge 6 dans laquelle vient s'insérer un circlips 7 bloquant le téton 4 introduit dans l'orifice correspondant 8 situé sur chacune des parois latérales 10 et 11 de l'étrier 1 et de forme coopérant avec celle du téton 4.

Ainsi on évite d'avoir recours au téton de positionnement 5, le méplat ou tout autre profil non circulaire immobilisant la rotation des flasques 2 et 3.

Selon une autre variante du premier mode de réalisation, les flasques 2 et 3 sont montés sur l'étrier 1 à l'aide de moyens de fixation sous forme d'un ou plusieurs trous situés sur les parois latérales 10 et 11 de l'étrier 1 et sur les flasques 2 et 3, permettant la fixation desdits flasques 2 et 3 grâce à des vis ou toutes autres pièces de fonction équivalente, telles que des rotules, introduites à travers les trous et maintenues en place par des écrous.

Dans le cas où les vis comportent un méplat, aucun téton n'est nécessaire, la fixation étant directement assurée par les vis et les écrous. Ce mode de fixation sera plus particulièrement utilisé lors de la fixation latérale du luminaire sur une paroi verticale. La vis utilisée pour cette fixation pourra, le cas échéant, également maintenir le flasque 2 ou 3 en place.

Selon une troisième variante du premier mode de réalisation, les flasques 2 et 3 sont montés sur l'étrier 1 à l'aide de moyens de fixation sous forme de clips situés sur les flasques 2 et 3 et coopérant chacun avec une cavité située sur les parois 10 et 11 de l'étrier 1, ou inversement.

Selon une quatrième variante du premier mode de réalisation, les flasques 2 et 3 sont montés sur l'étrier 1 à l'aide de moyens de fixation sous la forme d'une ou plusieurs rainures de profil quelconque, situées sur les flasques 2 et 3 et coopérant chacune avec un tenon situé sur les parois latérales 10 et 11 de l'étrier 1 ou inversement. Il suffit donc d'insérer chaque tenon dans chaque rainure correspondante afin de solidariser les flasques 2 ou 3 à l'étrier 1.

Selon une autre caractéristique de l'invention, les flasques 2 et 3 présentent chacun un moyen de liaison permettant la fixation successive sur chaque flasque 2 ou 3 d'autres flasques, seuls les flasques 2 et 3 étant solidaires de l'étrier 1. Il est donc possible d'assembler entre eux plusieurs flasques se chevauchant, réalisant ainsi une surface plus importante et de même caractère et de même unité que le flasque 2 ou 3 fixé à l'étrier 1. Cette disposition permet d'adapter un flasque multiple à un support plus important alors inscrit dans l'ensemble des flasques, autorisant ainsi l'emploi d'autres sources lumineuses plus importantes, par exemple pour réaliser des têtes de lampes ou lampadaires avec des sources tubulaires aux halogènes.

Les moyens de liaison peuvent être, par exemple, avantageusement sous la forme d'un téton de fixation et d'un trou prévu aux extrémités opposées d'un même flasque 2 ou 3, permettant ainsi la fixation successive d'autres flasques aux flasques 2 ou 3.

Il est ainsi possible d'assembler les flasques après peinture, ce qui permet, d'une part, d'associer entre eux des flasques de couleur différente et, d'autre part, de laisser apparent le décrochement entre les différents flasques.

Selon un second mode de réalisation, les flasques 2 et 3 sont solidaires de l'étrier 1 qui peut être engagé dans ou sur le support. Dans ce cas, les flasques 2 ou 3 sont fixés de manière non démontable à l'étrier 1, par exemple par soudure, ce dernier étant de largeur légèrement inférieure ou légèrement supérieure à celle du support, de manière à être inséré dans ou sur ledit support.

Dans ce mode de réalisation, les deux flasques 2 ou 3 seront inséparables l'un de l'autre et pourront être interchangés sur le luminaire par simple insertion de l'étrier 1 sur le support du luminaire.

Il est évident que l'étrier 1 peut également constituer une seule pièce avec le support.

Par ailleurs, grâce à l'espace prévu, tant dans le haut que dans le bas, entre l'étrier et le support, il est réalisé une ventilation maximale du luminaire.

Ainsi, dans chacun des modes de réalisation, les deux flasques 2 ou 3, largement débordants, constituent l'élément essentiel générant le profil, la forme et le volume du luminaire. Ils constituent l'élément indispensable et indépendant du corps, permettant ainsi la réalisation de nombreux luminaires d'aspects différents autour d'un même corps. De fabrication simple, par exemple par simple découpage, ils peuvent revêtir une infinité de formes et aussi de fonctions. Il est ainsi possible de personnaliser le luminaire en faisant apparaître des inscriptions publicitaires sur les flasques, ou encore en leur donnant des formes différentes, par exemple celle d'une marque figurative ou d'une signalisation (flasque en forme de flèche). De plus, les flasques largement débordants permettent également de réfléchir la lumière et évitent ainsi, suivant leur positionnement exact, un éblouissement de l'utilisateur. En outre, leur échange au cours du temps permet de rajeunir ou de modifier complètement l'aspect du luminaire. Bien entendu, l'invention n'est pas limitée aux modes de réalisation décrits et représentés aux dessins annexés. Des modifications restent possibles, notamment du point de vue de la constitution des divers éléments, ou par substitution d'équivalents techniques, sans sortir pour autant du domaine de protection de l'invention décrite dans les revendications suivantes.

## Revendications

1. Luminaire constitué par un support de volume réduit au minimum et formé d'ensembles de fixations fixes ou orientables et de pièces de câblage électrique, caractérisé en ce qu'il est, en outre, muni d'un élément (1) supportant au moins deux fiasques (2 et 3) débordants par rapport audit support et interchangeables avec ou sans l'élément (1 ).

2. Luminaire selon la revendication 1, caractérisé en ce que l'élément (1) est sous la forme d'un étrier.

3. Luminaire selon la revendication 2, caractérisé en ce que les flasques (2 et 3) sont montés sur l'étrier (1) à l'aide de moyens de fixation sous forme d'un ou plusieurs trous situés chacun sur les parois latérales de l'étrier (1) et coopérant avec un ou plusieurs tétons solidaires des flasques (2 et 3).

4. Luminaire selon la revendication 3, caractérisé en ce que chaque flasque (2 ou 3) présente un téton de fixation (4) et un téton de positionnement (5), le premier (4) étant cylindrique et comportant une gorge (6) à flanc incliné dans laquelle vient s'insérer un circlips (7) bloquant le téton (4) introduit dans le trou correspondant (8) situé sur chacune des deux parois latérales (10 et 11) de l'étrier (1) et le second (5) étant de forme quelconque et étant introduit dans le trou correspondant (9) également situé sur chacune des deux parois latérales (10 et 11) de l'étrier (1).

5. Luminaire selon la revendication 3, caractérisé en ce que chaque flasque (2 ou 3) présente un téton de fixation (4) de forme cylindrique présentant un méplat ou tout autre profil évitant la rotation et comportant une gorge (6) à flanc incliné dans laquelle vient s'insérer un circlips (7) bloquant le téton (4) introduit dans l'orifice correspondant (8) situé sur chacune des parois latérales (10 et 11) de l'étrier (1) et de forme coopérant avec celle du téton (4).

6. Luminaire selon la revendication 2, caractérisé en ce que les flasques (2 et 3) sont montés sur l'étrier (1) à l'aide de moyens de fixation sous forme d'un ou plusieurs trous situés sur les parois latérales (10 et 11) de l'étrier (1) et sur les flasques (2 et 3), permettant la fixation desdits flasques (2 et 3) grâce à des vis introduites à travers les trous et maintenues en place par des écrous.

7. Luminaire selon la revendication 2, caractérisé en ce que les flasques (2 et 3) sont montés sur l'étrier (1) à l'aide de moyens de fixation sous forme de clips situés sur les flasques (2 et 3) et coopérant chacun avec une cavité située sur les parois latérales (10 et 11) de l'étrier (1), ou inversement.

8. Luminaire selon la revendication 2, caractérisé en ce que les flasques (2 et 3) sont montés sur l'étrier (1) à l'aide de moyens de fixation sous la forme d'une ou plusieurs rainures de profil quelconque, situées sur les flasques (2 et 3) et coopérant chacune avec un tenon situé sur les parois latérales (10 et 11) de l'étrier (1), ou inversement.

9. Luminaire selon l'une quelconque des revendications 2 à 8, caractérisé en ce que les flasques (2 et 3) présentent chacun un moyen le liaison permettant la fixation successive sur chaque flasque (2 ou 3) d'autres flasques, seuls les flasques (2 et 3) étant solidaires de l'étrier (1).

10. Luminaire selon la revendication 2, caractérisé en ce que les flasques (2 et 3) sont solidaires de l'étrier (1) qui peut être engagé dans ou sur le support.

## Patentansprüche

1. Lampe, bestehend aus einem Träger mit auf ein Minimum reduziertem Volumen und gebildet aus feststehenden oder verstellbaren Befestigungseinheiten und aus Teilen elektrischer Verdrahtung, dadurch gekennzeichnet, dass sie ausserdem mit einem Element (1) versehen ist, das mindestens zwei in bezug auf den besagten Träger überstehende und mit oder ohne das Element (1) untereinander austauschbare Flansche (2 und 3) trägt.

2. Lampe nach Anspruch 1, dadurch gekennzeichnet, dass das Element (1) die Form eines Bügels aufweist.

3. Lampe nach Anspruch 2, dadurch gekennzeichnet, dass die Flansche (2 und 3) an dem Bügel (1) mit Hilfe von Befestigungsmitteln in Form eines oder mehrer Löcher montiert sind, welche jeweils an den Seitenwänden des Bügels (1) vorgesehen sind und mit einem oder mehreren mit den Flanschen (2 und 3) fest verbundenen Kuppen zusammenwirken.

4. Lampe nach Anspruch 3, dadurch gekennzeichnet dass jede Flansch (2 oder 3) eine Befestigungskuppe (4) und eine Positionierkuppe (5) aufweist, wobei die erste (4) zylindrisch ist und eine Kerbe (6) mit schräger Flanke besitzt, in welche sich ein Sicherungsring (7) einschiebt, der die Kuppe (4) blockiert, die in das sich an jeder der beiden Seitenwände (10 und 11) des Bügels (1) befindende Loch (8) eingeführt wird, während die zweite (5) irgendeine beliebige Form aufweist und in das entsprechende Loch (9) eingeführt wird, das ebenfalls an einem der beiden Seitenwände (10 und 11) des Bügels (1) vorgesehen ist.

5. Lampe nach Anspruch 3, dadurch gekennzeichnet, dass jeder Flansch (2 oder 3) eine Befestigungskuppe (4) von zylindrischer Form aufweist, die eine Abflachung oder irgend ein anderes Profil aufweist, das die Drehung verhindert, und eine Kehle (6) mit schräger Flanke aufweist, in welche sich ein Sicherungsring (7) einschiebt, der die in die entsprechende Öffnung (8) eingeführte Kuppe (4) blockiert, die an jeder der Seitenwände (10 und 11) des Bügels (1) vorgesehen ist und so geformt ist, dass sie mit der Kuppe (4) zusammenwirkt.

6. Lampe nach Anspruch 2, dadurch gekennzeichnet, dass die Flansche (2. und 3) an dem Bügel (1) mit Hilfe von an den Seitenwänden (10 und 11) des Bügels (1) und an den Flanschen (2 und 3) vorgesehenen Befestigungsmitteln in Form eines oder mehrerer Löcher montiert sind, wodurch die Befestigung der besagten Flansche (2 und 3) mit durch die Löcher geführte Schrauben erfolgt, und die durch Muttern festgehalten werden.

7. Lampe nach Anspruch 2, dadurch gekennzeichnet, dass die Flansche (2 und 3) an dem Bügel (1) mit Hilfe von Befestigungsmitteln in Form von an den Flanschen (2 und 3) sitzenden Clips montiert sind und jeweils mit einer an den Seitenwänden (10 und 11) des Bügels (1), oder umgekehrt, vorgesehenen Vertiefung zusammenwirken.

8. Lampe nach Anspruch 2, dadurch gekennzeichnet, dass die Flansche (2 und 3) an dem Bügel (1) mittels Befestigungsmitteln in Form einer oder mehrerer Nuten mit beliebigem Profil montiert sind, die an den Flanschen (2 und 3) vorgesehen sind und jeweils mit einem an den Seitenwänden (10 und 11) des Bügels (1) sitzenden Zapfen, oder umgekehrt, zusammenwirken.

9. Lampe nach einem der Ansprüche 2 bis 8, dadurch gekennzeichnet, dass die Flansche (2 und 3) jeweils ein Verbinduhgsmittel aufweisen, welches die aufeinanderfolgende Befestigung an jedem Flansch (2 oder 3) von anderen Flanschen ermöglicht, wobei nur die Flansche (2 und 3) mit dem Bügel (1) fest verbunden sind.

10. Lampe nach Anspruch 2, dadurch gekennzeichnet, dass die Flansche (2 und 3) mit dem Bügel (1) fest verbunden sind, welcher in oder auf dem Träger aufgesteckt sein kann.

## Claims

1. Light fixture made up of a support of which the volume is minimized and which is formed by sets of stationary or adjustable fixings and by parts of electrical wiring systems, characterized in that it is also equipped with an element (1) carrying at least two end plates (2 and 3) which project from said support and are interchangeable with or without the element (1

2. Light fixture according to claim 1, characterised in that the element (1) is in the form of a stirrup.

3. Light fixture according to claim 2, characterised in that the end plates (2 and 3) are mounted on the stirrup (1) by fixing means in the form of one or more holes provided in the respective side walls of the stirrup (1) and mating with one or more studs integral with the end plates (2 and 3).

4. Light fixture according to claim 3, characterised in that each end plate (2 or 3) has a fixing stud (4) and a positioning stud (5), the fixing stud (4) being cylindrical and comprising a groove (6) with a sloping flank, in which there is inserted a circlip (7) which locks the stud (4) introduced into the corresponding hole (8) in each of the two side walls (10 and 11) of the stirrup (1), and the positioning stud (5) being of any shape and being introduced into the corresponding hole (9) also provided on each of the two side walls (10 and 11) of the stirrup (1).

5. Light fixture according to claim 3, characterised in that each end plate (2 or 3) has a cylinderical fixing stud (4) having a flat region or any other rotation-preventing profile and comprising a goove (6) with an inclined flank in which there is inserted a circlip (7) for locking the stud (4) introduced into the corresponding orifice (8) which is provided in each of the side walls (10 and 11) of the stirrup (1) and has a shape mating with that of the stud (4).

6. Light fixture according to claim 2, characterised in that the end plates (2 and 3) are mounted on the stirrup (1) by fixing means in the form of one or more holes provided in the side walls (10 and 11) of the stirrup (1) and in the end plates (2 and 3), allowing said end plates (2 and 3) to be fixed by screws introduced through the holes and secured by nuts.

7. Light fixture according to claim 2, characterised in that the end plates (2 and (3) are mounted on the stirrup (1) by fixing means in the form of clips which are provided on the end plates (2 and 3) and each cooperate with a cavity provided in the side walls (10 and 11) of the stirrup (1), or vice versa.

8. Light fixture according to claim 2, characterised in that the end plates (2 and 3) are mounted on the stirrup (1) by fixing means in the form of one or more slots of any profile which are provided in the end plates (2 and 3) and each cooperate with a tenon provided on the side walls (10 and 11) of the stirrup (1), or vice versa.

9. Light fixture according to any one of the preceding claims 2 to 8, characterised in that the end plates (2 and 3) each have a connecting means allowing other end plates to be fixed in succession on each end plate (2 or 3), only the end plates (2 and 3) being integral with the stirrup (1).

10. Light fixture according to claim 2, characterised in that the end plates (2 and 3) are integral with the stirrup (1) which can be engaged in or on the support.
